# EUROPÄISCHE PATENTSCHRIFT

(11) **EP 1 263 570 B1**
(45) Veröffentlichungstag und Bekanntmachung des Hinweises auf die Patenterteilung: **12.11.2003**
(21) Anmeldenummer: 00990546.4
(22) Anmeldetag: 15.12.2000
(51) Int. Cl.: B30B 9/30, B65B 11/00

(54) **VORRICHTUNG ZUM HERSTELLEN VON UMWICKELTEN PRESSBALLEN**
DEVICE FOR PRODUCING WRAPPED PRESS BALES
DISPOSITIF POUR REALISER DES BALLES PRESSEES ENROULEES

(30) Priorität: 08.02.2000 DE 10005502
(43) Veröffentlichungstag der Anmeldung: 11.12.2002
(73) Patentinhaber: Rettich, Franz, 89281 Altenstadt (DE)
(72) Erfinder: Rettich, Franz, 89281 Altenstadt (DE)
(86) Internationale Anmeldenummer: DE0004526
(87) Internationale Veröffentlichungsnummer: WO01058677

(56) Entgegenhaltungen:
- EP-A- 0 106 268
- DE-A- 3 132 202
- DE-C- 143 872
- FR-A- 2 660 522
- GB-A- 1 537 659
- US-A- 3 720 052
- US-A- 5 596 864

## Beschreibung

Die Erfindung betrifft eine Vorrichtung zum Herstellen von umwickelten Pressballen, in welchen sich pressbares Gut befindet, mit einer vertikalbeweglich angeordneten Presseinrichtung, mit einer als offener zylindrischer Hohlkörper gestalteten Aufnahmeeinrichtung zur Aufnahme des zu pressenden Gutes und mit einer die Aufnahmeeinrichtung nach unten verschließenden, jedoch von der Aufnahmeeinrichtung getrennt angeordneten Bodenplatte zum Tragen der Pressballen, wobei zwischen der Bodenplatte und der Aufnahmeeinrichtung ein in vertikaler Richtung sich erstreckender Abstand herstellbar ist, so dass jeder Pressballen, unter Abstützung auf der Bodenplatte; nach unten aus der Aufnahmeeinrichtung herausgepresst werden kann.

Es ist bekannt, Schüttgüter oder pflanzliche Güter, oder auch Müll zu Pressballen zu pressen und diese zum Zwecke der Lagerung und/oder des Transports mit einer zähelastischen Folie zu umwickeln.

Die EP 0 106 268 A1 beschreibt eine Vorrichtung zum Verdichten von Verpackungsmaterial und leicht pressbaren Abfällen in einem nach oben offenen zylindrischen Behälter. Bei dieser Vorrichtung ist vorgesehen, dass an einem den Behälter übergreifenden Arm eines Ständers eine zentral angeordnete, senkrecht sich erstreckende Welle angeordnet ist, an deren unterem Ende wenigstens ein sich horizontal erstreckender Träger vorgesehen ist, auf dem eine Verdichterwalze drehbar gelagert ist, wobei die Verdichterwalze aufgrund ihres Eigengewichtes auf dem Müll aufliegt. Durch Drehen der Welle rollt die Verdichterwalze auf einer kreisförmigen Bahn auf dem zu pressenden Müll, wobei die Verdichterwalze und die Welle mit dem Anwachsen der gepressten Müllschicht entsprechend nach oben bewegt werden. Ist der Pressvorgang abgeschlossen, liegt ein Pressballen vor, der nicht umwickelt ist. Dies bedeutet, dass sich mit dieser Vorrichtung nur solche Güter oder Stoffe pressen lassen, die aufgrund ihrer Struktur nach dem Pressvorgang nicht wieder auseinanderfallen. Müll ist daher ein typisches Beispiel. Wollte man hingegen Schüttgüter oder beispielsweise kleingehäckselte pflanzliche Güter pressen, stieße man sehr schnell auf Grenzen, denn spätestens beim Transport solcher Pressballen würden sich zumindest Teilmengen des gepressten Gutes von den Pressballen lösen oder letztere sogar wieder auseinanderfallen.
Die Vorrichtung bedient sich einer Bodenplatte, die durch eine Palette gebildet ist. Die Palette lässt sich zwischen zwei Gabeln einsetzen, die der Vorrichtung angehören. Neben einem Behälteroberteil weist die Vorrichtung ein als Aufnahmeeinrichtung vorgesehenes Behälterunterteil auf. Das Behälterunterteil ist von oben her auf die Gabeln und damit auf die Palette aufsetzbar. Das Behälterunterteil und das Behälteroberteil weisen Klapptüren auf. Öffnet man die Klapptüren, lässt sich der gepresste Müll in horizontaler Richtung der Vorrichtung entnehmen.

Die britische Patentschrift 1 537 659 beschreibt eine Vorrichtung zum Pressen von Material. Die Vorrichtung weist eine Zerkleinerungseinrichtung auf, von der aus das zerkleinerte Material in eine zylinderförmige Aufnahmeeinrichtung gelangt, in der es von einer von oben nach unten wirkenden kurbeltriebgesteuerten Presseinrichtung unter Abstützung auf einer Bodenplatte gepresst wird. Die Bodenplatte ist nach unten beweglich federnd abgestützt, so dass zwischen der Aufnahmeeinrichtung und der Bodenplatte ein vertikaler Abstand herstellbar ist, der dazu verwendet wird, das gepresste Gut kontinuierlich und unter Abstützung auf der Bodenplatte nach unten aus der Aufnahmeeinrichtung herauszudrücken. Auch bei dieser Vorrichtung werden Pressballen erzeugt, die nicht umwickelt sind und auch hier lassen sich offensichtlich nur solche Materialien pressen, die aufgrund ihrer Struktur nach dem Pressvorgang nicht von selbst auseinander fallen.

Ausgehend von diesem Stand der Technik besteht die Aufgabe der Erfindung darin, eine Vorrichtung der gattungsgemäßen Art so weiterzuentwikkeln, dass diese sich zum Pressen verschiedenster Güter eignet. Die zu schaffende Vorrichtung soll dabei mit Blick auf eine Optimierung des Pressvorganges auf die zu pressenden Güter einstellbar sein. Die Vorrichtung soll ein Umwickeln der Pressballen mit Folie erlauben, ohne dass der Herstellungsvorgang der Pressballen eine Verzögerung erfährt.

Die Lösung der Aufgabe besteht darin, dass die Presseinrichtung wenigstens eine drehbare, kegelige Verdichterwalze aufweist, dass die Aufnahmeeinrichtung und die Bodenplatte um eine gemeinsame vertikale Achse drehbar gelagert sind und dass eine mit wenigstens einem Wickelkopf ausgestattete Wickeleinrichtung so angeordnet ist, dass sich bei Beginn des Wickelvorganges der wenigstens eine Wickelkopf auf Höhe des gemeinsamen Verbindungsbereiches von Aufnahmeeinrichtung und Bodenplatte befindet.

Der wesentliche Vorteil der Erfindung zeigt sich darin, dass sich die Arbeitsweise der vorgeschlagenen Vorrichtung auf die physikalischen Eigenschaften des zu pressenden Gutes einstellen lässt. Dies ist insbesondere dadurch erreichbar, dass sich die Aufnahmeeinrichtung, die Bodenplatte und die Verdichterwalzen unabhängig voneinander drehen lassen. Dadurch können unterschiedliche Betriebszustände aufgebaut werden mit der Möglichkeit, den für ein bestimmtes Gut optimalen Pressvorgang aufzufinden und anzuwenden. Bei sperrigen Gütern, wie diese zum Beispiel in Müll vorkommen, wird man die Aufnahmeeinrichtung und die Bodenplatte langsamer drehen lassen als bei gehäckseltem pflanzlichen Gut. Hier wird man allein schon dadurch, dass sich dieses Gut der Aufnahmeeinrichtung gleichmäßiger zuführen lässt, die Aufnahmeeinrichtung und die Bodenplatte schneller drehen lassen. Jedoch müssen sich die Aufnahmeeinrichtung und die Bodenplatte nicht unbedingt synchron bewegen, ja es kann die Aufnahmeeeinrichtung sogar stillstehen, wenn es dazu dient, einen Pressvorgang zu optimieren. Selbst die Drehbewegungen der Verdichterwalzen können unterschiedlich gewählt werden. Als vorteilhaft erweist sich auch, dass der Pressballen nach unten aus der Aufnahmeeinrichtung herausgepresst werden kann, wobei gleichzeitig die Wickeleinrichtung aktiviert wird und der Pressballen nach und nach vom Wickelkopf mit Folie umwickelt wird. Als ebenfalls zweckmäßig erweist es sich, den Wickelkopf auf jener Höhe bereitzuhalten, auf der mit dem Umwickeln des Pressballens sofort dann begonnen werden kann, wenn der Pressvorgang abgeschlossen ist. Dadurch geht beim Herstellungsprozess keine wertvolle Zeit verloren.

Die Erfindung lässt weitere vorteilhafte Ausgestaltungen zu. So ist es möglich, zusätzlich zu den eben genannten Variationsmöglichkeiten auch die Presskräfte der Presseinrichtung unterschiedlich hoch zu wählen. Insbesondere bei empfindlichem Gut, beispielsweise solchem, das als Tierfutter vorgesehen ist, wird man die Presskräfte niedrig halten. Gleichwohl ist es möglich, mit hohen Presskräften dann zu arbeiten, wenn das zu pressende Gut, etwa Müll, solche hohen Kräfte auch zulässt. Dann nämlich können Pressballen erzeugt werden, die eine sehr hohe Dichte aufweisen und somit gleiche Mengeneinheiten von zu pressendem Gut entsprechend weniger Raum beanspruchen.

Gemäß einer weiteren Ausgestaltung der Erfindung empfiehlt es sich, die Längsachse der wenigstens einen kegeligen Verdichterwalze von außen nach innen geneigt anzuordnen, so dass jede Verdichterwalze mit ihrer äußeren stimseitigen Begrenzung bis knapp an die Innenwand der Aufnahmeeinrichtung gefahren werden kann. Dabei erweist es sich als nützlich, wenn beispielsweise bei Verwendung von wenigstens zwei Verdichterwalzen eine der Walzen länger ist als die andere Verdichterwalze und sich die längere Walze von oben betrachtet über die vertikale Achse der Aufnahmeeinrichtung hinaus erstreckt. Auf diese Weise bleibt bei sich drehender Bodenplatte am Pressballen mittig kein ungepresster Bereich übrig.

Schließlich ist es entsprechend einer dritten Ausgestaltung ebenfalls zweckmäßig, nicht nur an der wenigstens einen Verdichterwalze einen Abstreifer vorzusehen, sondern an der Presseinrichtung ebenfalls einen weiteren Abstreifer anzuordnen, der sich in vertikaler Richtung erstreckt und dazu dient, die Innenwand der Aufnahmeeinrichtung abzustreifen und damit sauber zu halten.

Die Erfindung wird anhand eines zeichnerisch und schematisch dargestellten Ausführungsbeispieles näher erläutert. Es zeigt
- Fig. 1: eine Vorrichtung zu Beginn des Füll- und Pressvorganges sowie
- Fig. 2: die gleiche Vorrichtung mit einem auf der abgesenkten Bodenplatte befindlichen Pressballen.

Die zum Herstellen von umwickelten Pressballen 33 bestimmte Vorrichtung 1 weist ein stationäres Traggestell 7 auf. Das Traggestell 7 ist mit unteren Führungen 8a ausgestattet, die senkrecht verlaufen und in welchen eine Stützeinrichtung 2 vertikalbeweglich geführt ist. Die Stützeinrichtung 2 trägt eine Bodenplatte 3, die sich, von einem Motor 45 angetrieben, um eine vertikale Achse 5 drehen lässt. Über der Bodenplatte 3 befindet sich eine Aufnahmeeinrichtung 9 zur Aufnahme von zu pressendem Gut 31, beispielsweise Schüttgut, pflanzliches Gut oder auch Müll. Die Aufnahmeeinrichtung 9 ist zylinderförmig gestaltet. Sie ist am Traggestell 7 angeordnet drehbar gelagert und lässt sich wie die Bodenplatte 3 um die vertikale Achse 5 drehen. Dazu ist beispielsweise ein von einem Motor angetriebenes Reibrad 41 vorgesehen, das gegen den Außenmantel 15 der Aufnahmeeinrichtung 9 gepresst ist. Die Aufnahmeeinrichtung 9 gleicht einem aufrecht aufgestellten Rohr mit großem Durchmesser. Am Traggestell 7 sind sich gegenüberliegende obere Führungen 8 angeordnet, in welchen eine Presseinrichtung 18 vertikalbeweglich geführt ist. Die Presseinrichtung 18 führt mit zwei starken Armen 19 von oben nach unten in die Aufnahmeeinrichtung 9. Am unteren Ende eines jeden Armes 19 ist jeweils eine kegelige oder konische Verdichterwalze 20 vorgesehen, deren jeweilige Längsachsen 23 gegenüber einer Horizontalen geneigt angeordnet sind. Die Verdichterwalzen 20 sind so gestaltet, dass der Durchmesser ihrer außen liegenden Stimfläche 21 größer ist als der Außendurchmesser ihrer innen liegenden Stirnfläche 22. Die Lage der Längsachsen 23 der Verdichterwalzen 20 ist so gewählt, dass deren Laufflächen 24 satt auf der horizontalen Ebene 4 der darunterliegenden Bodenplatte 3 aufliegen können, wie dies auch aus der Zeichnung deutlich hervorgeht. Aus der Zeichnung geht ferner hervor, dass es durch die so gewählte Anordnung der im Beispiel fliegend gelagerten Verdichterwalzen 20 möglich ist, mit der außen liegenden Stirnfläche 21 einer jeden Verdichterwalze 20 bis knapp an die zylindrische Innenwand 11 der Aufnahmeeinrichtung 9 heranzugehen. In jeder Verdichterwalze 20 befindet sich ein bekanntes Antriebsmittel 27, so dass die Verdichterwalzen 20, die durchaus unterschiedlich lang sein können, um ihre jeweilige Längsachse 23 sich drehend antreibbar sind. Über jeder Verdichterwalze 20 ist ein Abstreifer 30 ortsfest an der Presseinrichtung 18 angeordnet, um eine annähernd gleichmäßige Zuführung des zu pressenden Gutes 31 zu den Verdichterwalzen 20 zu ermöglichen. Wahlweise kann ein weiterer Abstreifer 30a vorgesehen sein, der an der Presseinrichtung 18 befindlich senkrecht angeordnet ist und dazu dient, die Innenwand 11 der Aufnahmeeinrichtung 9 abzuschaben und diese von zu pressendem Gut 31 freizuhalten. Von oben her führt zur Aufnahmeeinrichtung 9 sowie zur Presseinrichtung 18 eine Zuführanordnung 29, durch die das zu pressende Gut 31 zur Aufnahmeeinrichtung 9 geleitet wird. Nahe des unteren Bereiches 12 der Aufnahmeeinrichtung 9 und nahe der Bodenplatte 3 befindet sich eine mit wenigstens einem Wickelknopf 37a ausgestattete Wickeleinrichtung 37, die zum Umwickeln eines Pressballens 33, beispielsweise mit Folie 38 bestimmt ist. Die jeweils um eine senkrechte Achse drehbar gelagerten Wickelköpfe 37a können zusätzlich auf einer kreisförmigen Bahn gelagert um die vertikale Achse 5 ebenfalls drehbar geführt sein. Die zylindrisch gestaltete Bodenplatte 3 ist an ihrem Umfang kegelstumpfförmig gestaltet und verjüngt sich nach oben. Entgegengesetzt konisch ausgebildet ist der untere Bereich 12 der Aufnahmeeinrichtung 9. Ein entsprechend gestalteter Ring 13 ist zu diesem Zweck am unteren Ende der Aufnahmeeinrichtung 9 an deren Außenmantel 15 vorgesehen. Anstelle von zwei Verdichterwalzen 20 können auch nur eine oder mehr als zwei Verdichterwalzen 20 vorgesehen sein.
Die Herstellung eines Pressballens 33 aus pressbarem Gut 31 lässt sich wie folgt beschreiben:

Die Stützeinrichtung 2 mit der Bodenplatte 3 ist wie in Fig. 1 gezeigt, mit Hilfe von wenigstens einem hydraulisch wirkenden Zylinder 42 nach oben in die den Pressvorgang ermöglichende Ausgangslage bewegt worden. Die Aufnahmeeinrichtung 9 liegt mit ihrem unteren Rand 16 entweder auf der Bodenplatte 3 auf oder es ist zwischen der Bodenplatte 3 und dem unteren Rand 16 der Aufnahmeeinrichtung 9 ein ringförmiger Spalt mit wenigen Millimetern Höhe gebildet, um beispielsweise beim Pressvorgang sich absetzende Flüssigkeit ablaufen lassen zu können. Die Verdichterwalzen 20 sind in einem geringen Abstand zur horizontalen Ebene 4 der Bodenplatte 3 angeordnet. Sowohl die Aufnahmeeinrichtung 9 als auch die Bodenplatte 3 werden mit Hilfe ihrer Antriebseinrichtungen in bevorzugt synchrone Drehbewegungen versetzt. Ebenso werden die Verdichterwalzen 20 durch ihre Antriebsmittel 27 zum Drehen um ihre Längsachsen 24 gebracht. Mit Hilfe der Zuführanordnung 29 wird nun das zu pressende Gut 31 von oben her in die sich drehende Aufnahmeeinrichtung 9 gegeben, von den sich drehenden Verdichterwalzen 20 erfasst und gegen die sich ebenfalls drehende Bodenplatte 3 gepresst. Je mehr zu pressendes Gut 31 hinzugegeben wird, um so mehr wächst die Schicht 32 des nunmehr gepressten Gutes 31. Dabei wird die auf hydraulisch wirkenden Zylindern 43 nach unten abgestützte Presseinrichtung 18 druckabhängig so angesteuert, dass diese ebenfalls mit der nach oben wachsenden Schicht 32 nach oben wandert. Der auf die Schicht 32 einwirkende Druck kann dabei je nach Art des zu pressenden Gutes 31 verschieden hoch gewählt werden. Presst man Müll, wird man den Druck wesentlich höher bestimmen als z.B. beim Pressen von für die Landwirtschaft bestimmten pflanzlichen Gütern. Nach und nach wird also ein in der Aufnahmeeinrichtung 9 befindlicher Pressballen 33 gebildet, der je nach Vorgabe unterschiedlich hoch sein kann. Strichpunktiert sind die Verdichterwalzen 20 in ihrer obersten Endlage eingezeichnet. Der Abstand zwischen der horizontalen Ebene 4 der Bodenplatte 3 und der unteren Begrenzung der Verdichterwalzen 20 ergibt die Höhe des Pressballens 33. Ist der Pressvorgang beendet, tritt sofort die Wickeleinrichtung 37 in Aktion, indem der wenigstens eine Wickelkopf 37a mit der darauf befindlichen Folie 38 auf Höhe des gemeinsamen Verbindungsbereiches 10 von Aufnahmeeinrichtung 9 und Bodenplatte 3 angeordnet sowohl an der konischen Ummantelung 6 der Bodenplatte 3 als auch am konischen Abschnitt 14 der Aufnahmeeinrichtung 9 abrollt. Senkt man nun die Bodenplatte 3 bei laufender Wickeleinrichtung 37 ab und drückt mit Hilfe der Presseinrichtung 18 den Pressballen 33 entsprechend aus der Aufnahmeeinrichtung 9 heraus, lässt sich auch der mittlere Bereich des Pressballens 33 umwickeln. Senkt man noch weiter ab und drückt den Pressballen 33 ganz aus der Aufnahmeeinrichtung 9 heraus, siehe Fig. 2, wird auch der obere Bereich 34 des Pressballens 33 umwickelt, wobei dann der obere Randbereich 40 der Folie 38 am konischen Abschnitt 14 der Aufnahmeeinrichtung 9 abrollt. Senkt man die Bodenplatte 3 so weit ab, dass die Aufnahmeeinrichtung 9 in einem Abstand zum Pressballen 33 angeordnet ist, löst sich der obere Randbereich 40 der Folie 38 vom konischen Abschnitt 14 und schmiegt sich ringförmig an die oben liegende Stirnfläche 35 des Pressballens 33 an. Es kann an der Stützeinrichtung 2 eine nicht näher beschriebene Kippeinrichtung 44 vorgesehen sein, mit der die Stützeinrichtung 2 zusammen mit der Bodenplatte 3 um beispielsweise 90° kippbar ist, so dass sich der umwickelte Pressballen 33 von der Bodenplatte 3 löst und sich bei diesem Vorgang der untere Randbereich 39 der Folie 38 an die untere Stirnfläche 36 des Pressballens 33 anschmiegt. Das Umwickeln der Pressballen 33 mit Folie 38 kann beschleunigt werden, wenn der wenigstens eine Wickelkopf 37a eine um die vertikale Achse 5 führende Kreisbahn ausführt und die gewählte Drehrichtung gegenläufig zur Drehrichtung der Bodenplatte 3 gewählt wird. Sind die beiden Stirnflächen 35, 36 des Pressballens 33 nicht ganz von Folie 38 bedeckt, kann der Pressballen 33 einer weiteren, hier nicht näher gezeigten Wickeleinrichtung zugeführt werden. Nach dem Entfernen des Pressballens 33 wird die Stützeinrichtung 2 mit der Bodenplatte 3 wieder in die Ausgangslage zurückgeführt und die Verdichterwalzen 20 nach unten bis nahe der Bodenplatte 3 bewegt. Nun kann wieder ein neuer Pressballen 33 hergestellt werden.
¹ *N.B*. The German text at this point reads *Wickelknopf*, literally "wrapping button", *cf*. footnote on page 5.

## Patentansprüche

1. Vorrichtung (1) zum Herstellen von umwickelten Pressballen (33), in welchen sich pressbares Gut (31) befindet, mit einer vertikalbeweglich angeordneten Presseinrichtung (18), mit einer als offener zylindrischer Hohlkörper gestalteten Aufnahmeeinrichtung (9) zur Aufnahme des zu pressenden Gutes (31) und mit einer die Aufhahmeeinrichtung (9) nach unten verschließenden, jedoch von der Aufnahmeeinrichtung (9) getrennt angeordneten Bodenplatte (3) zum Tragen der Pressballen (33), wobei zwischen der Bodenplatte (3) und der Aufnahmeeintrichtung (9) ein in vertikaler Richtung sich erstreckender Abstand herstellbar ist, so dass jeder Pressballen (33), unter Abstützung auf der Bodenplatte (3), nach unten aus der Aufnahmeeinrichtung (9) herausgepresst werden kann, **dadurch gekennzeichnet, dass** die Presseinrichtung (18) wenigstens eine drehbare, kegelige Verdichterwalze (20) aufweist, dass die Aufhahmeeinrichtung (9) und die Bodenplatte (3) um eine gemeinsame vertikale Achse (5) drehbar gelagert sind und dass eine mit wenigstens einem Wickelkopf (37a) ausgestattete Wickeleinrichtung (37) so angeordnet ist, dass sich bei Beginn des Wickelvorganges der wenigstens eine Wickelkopf (37a) auf Höhe des gemeinsamen Verbindungsbereiches (10) von Aufnahmeeinrichtung (9) und Bodenplatte (3) befindet.

2. Vorrichtung nach Anspruch 1, **dadurch gekennzeichnet, dass** die Aufnahmeeinrichtung (9), die Bodenplatte (3) und die wenigstens eine Verdichterwalze (20) unabhängig voneinander drehbar sind.

3. Vorrichtung nach Anspruch 1 oder 2, **dadurch gekennzeichnet, dass** die Presskraft der Presseinrichtung (18) veränderbar ist.

4. Vorrichtung nach einem der Ansprüche 1 bis 3, **dadurch gekennzeichnet, dass** der wenigstens eine Wickelknopf (37a) der Wickeleinrichtung (37) entweder ortsfest oder um die vertikale Achse (5) drehbar angeordnet ist.

5. Vorrichtung nach einem der Ansprüche 1 bis 4, **dadurch gekennzeichnet, dass** die Aufnahmeeinrichtung (9) mit ihrem unteren Rand (16) auf die Bodenplatte (3) aufsetzbar ist.

6. Vorrichtung nach einem der Ansprüche 1 bis 5, **dadurch gekennzeichnet, dass** die wenigstens eine Verdichterwalze (20) in abgesenkter Ausgangslage der Presseinrichtung (18) in einem geringen Abstand zur Ebene (4) der Bodenplatte (3) angeordnet ist.

7. Vorrichtung nach einem der Ansprüche 1 bis 6, **dadurch gekennzeichnet, dass** die Lage der Längsachsen (23) der wenigstens einen Verdichterwalze (20) so gewählt ist, dass die oder jede Verdichterwalze (20) mit ihrer Lauffläche (24) satt auf der Ebene (4) der Bodenplatte (3) abrollen kann.

8. Vorrichtung nach einem der Ansprüche 1 bis 7, **dadurch gekennzeichnet, dass** die wenigstens eine Verdichlerwalze (20) fliegend gelagert ist.

9. Vorrichtung nach einem der Ansprüche 1 bis 8, **dadurch gekennzeichnet, dass** die wenigstens eine Verdichterwalze (20) bis an die zylindrische Innenwand (11) der Aufnahmeeinrichtung (9) herangeführt ist.

10. Vorrichtung nach einem der Ansprüche 1 bis 9, **dadurch gekennzeichnet, dass** bei Verwendung von wenigstens zwei Verdichterwalzen (20) zumindest eine Verdichterwalze (20) länger ist als die mindestens eine weitere Verdichterwalze (20).

11. Vorrichtung nach einem der Ansprüche 1 bis 10, **dadurch gekennzeichnet, dass** der wenigstens einen Verdichterwalze (20) ein an der Presseinrichtung (18) befestigter Abstreifer (30) zugeordnet ist.

12. Vorrichtung nach einem der Ansprüche 1 bis 11, **dadurch gekennzeichnet, dass** an der Presseinrichtung (18) wenigstens ein zum Abstreifen der Innenwand (11) der Aufnahmeeinrichtung (9) bestimmter Abstreifer (30a) vorgesehen ist.

13. Vorrichtung nach einem der Ansprüche 1 bis 12, **dadurch gekennzeichnet, dass** die Bodenplatte (3) an ihrem Umfang nach oben sich verjüngend kegelstumpfförmig gestaltet ist.

14. Vorrichtung nach einem der Ansprüche 1 bis 13, **dadurch gekennzeichnet, dass** die Aufnahmeeinrichtung (9) am äußeren Umfang ihres unteren Bereiches (12) nach unten sich verjüngend kegelstumpfförmig gestaltet ist.

15. Vorrichtung nach einem der Ansprüche 1 bis 14, **dadurch gekennzeichnet, dass** die Bodenplatte (3) kippbar angeordnet ist.

## Claims

1. A device (1) for producing wrapped pressed bales (33) in which pressable material (31) is present, with a pressing device (18) arranged so as to be movable vertically, with a receiving device (9) which is designed in the form of an open cylindrical hollow body for receiving the material (31) to be pressed, and with a base plate (3) - which closes the receiving device (9) at the bottom but which is arranged separately from the receiving device (9) - for supporting the pressed bales (33), wherein a distance extending in the vertical direction can be formed between the base plate (3) and the receiving device (9), so that each pressed bale (33), supported on the base plate (3), can be pressed downwards out of the receiving device (9), **characterized in that** the pressing device (18) is provided with at least one rotatable tapered compressor roller (20), the receiving device (9) and the base plate (3) are mounted so as to be rotatable about a common vertical axis (5), and a wrapping device (37) provided with at least one wrapping head (37a) is arranged in such a way that at the beginning of the wrapping procedure the at least one wrapping head (37a) is situated at the level of the common connexion area (10) of the receiving device (9) and the base plate (3).

2. A device according to Claim 1, **characterized in that** the receiving device (9), the base plate (3) and the at least one compressor roller (20) are rotatable independently of one another.

3. A device according to Claim 1 or 2, **characterized in that** the pressing force of the pressing device (18) is variable.

4. A device according to one of Claims 1 to 3, **characterized in that** the at least one wrapping head¹ (37a) of the wrapping device (37) is arranged so as to be either stationary or rotatable about the vertical axis (5).

5. A device according to one of Claims 1 to 4, **characterized in that** the receiving device (9) can be positioned with its lower edge (16) on the base plate (3).

6. A device according to one of Claims 1 to 5, **characterized in that** the at least one compressor roller (20) is situated in a lowered starting position of the pressing device (18) at a slight distance from the plane (4) of the base plate (3).

7. A device according to one of Claims 1 to 6, **characterized in that** the position of the longitudinal axes (23) of the at least one compressor roller (20) is selected to be such that the or each compressor roller (20) can roll with its running face (24) closely on the plane (4) of the base plate (3).

8. A device according to one of Claims 1 to 7, **characterized in that** the at least one compressor roller (20) is mounted in an overhung manner.

9. A device according to one of Claims 1 to 8, **characterized in that** the at least one compressor roller (20) extends as far as the cylindrical inner wall (11) of the receiving device (9).

10. A device according to one of Claims 1 to 9, **characterized in that** when at least two compressor rollers (20) are used at least one compressor roller (20) is longer than the at least one further compressor roller (20).

11. A device according to one of Claims 1 to 10, **characterized in that** a sweeping means (30) fastened to the pressing device (18) is associated with the at least one compressor roller (20).

12. A device according to one of Claims 1 to 11, **characterized in that** at least one sweeping means (30a) intended to sweep the inner wall (11) of the receiving device (9) is provided on the pressing device (18).

13. A device according to one of Claims 1 to 12, **characterized in that** the base plate (3) is shaped in a frustoconical manner tapering upwards on its periphery.

14. A device according to one of Claims 1 to 13, **characterized in that** the receiving device (9) is shaped in a frustoconical manner tapering downwards on the external periphery of its lower region (12).

15. A device according to one of Claims 1 to 14, **characterized in that** the base plate (3) is arranged so as to be tiltable.

## Revendications

1. Dispositif (1) pour réaliser des balles pressées enroulées (33) renfermant une matière compressible (31), comprenant un système presseur (18) agencé avec mobilité verticale ; un système de réception (9) conçu comme un corps creux cylindrique ouvert, et destiné à recevoir la matière (31) à presser; et une plaque de socle (3) qui obture le système de réception (9) vers le bas, est toutefois séparée d'avec ledit système de réception (9), et sert à supporter les balles pressées (33), sachant qu'un interstice s'étendant dans le sens vertical peut être réservé, entre la plaque de socle (3) et le système de réception (9), de façon telle que chaque balle pressée (33) puisse être expulsée du système de réception (9), vers le bas, en prenant appui sur la plaque de socle (3), **caractérisé par le fait que** le système presseur (18) présente au moins un cylindre compacteur (20) tronconique et rotatif; **par le fait que** le système de réception (9) et la plaque de socle (3) sont montés à rotation autour d'un axe vertical commun (5) ; et **par le fait qu'**un système d'enveloppement (37), équipé d'au moins une tête d'enveloppement (37a), occupe une position telle que ladite tête d'enveloppement (37a) prévue au minimum se trouve, au début du processus d'enveloppement, à la hauteur de la zone commune (10) de liaison entre le système de réception (9) et la plaque de socle (3).

2. Dispositif selon la revendication 1, **caractérisé par le fait que** le système de réception (9), la plaque de socle (3), et le cylindre compacteur (20) prévu au minimum, peuvent tourner indépendamment les uns des autres.

3. Dispositif selon la revendication 1 ou 2, **caractérisé par le fait que** la force de pression du système presseur (18) peut être modifiée.

4. Dispositif selon l'une des revendications 1 à 3, **caractérisé par le fait que** la tête d'enveloppement (37a) du système d'enveloppement (37), prévue au minimum, occupe une position fixe ou peut tourner autour de l'axe vertical (5).

5. Dispositif selon l'une des revendications 1 à 4, **caractérisé par le fait que** le système de réception (9) peut être déposé sur la plaque de socle (3), par son bord inférieur (16).

6. Dispositif selon l'une des revendications 1 à 5, **caractérisé par le fait que**, dans la position initiale abaissée du système presseur (18), le cylindre compacteur (20), prévu au minimum, se trouve à faible distance du plan (4) de la plaque de socle (3).

7. Dispositif selon l'une des revendications 1 à 6, **caractérisé par le fait que** la position des axes longitudinaux (23) du cylindre compacteur (20), prévu au minimum, est choisie de façon telle que le ou chaque cylindre compacteur (20) puisse rouler intimement, par sa semelle (24), sur le plan (4) de la plaque de socle (3).

8. Dispositif selon l'une des revendications 1 à 7, **caractérisé par le fait que** le cylindre compacteur (20), prévu au minimum, est monté flottant.

9. Dispositif selon l'une des revendications 1 à 8, **caractérisé par le fait que** le cylindre compacteur (20), prévu au minimum, s'étend jusqu'à la paroi intérieure cylindrique (11) du système de réception (9).

10. Dispositif selon l'une des revendications 1 à 9, **caractérisé par le fait que**, lorsqu'on utilise au moins deux cylindres compacteurs (20), au moins un cylindre compacteur (20) est plus long que l'autre cylindre compacteur (20) prévu au minimum.

11. Dispositif selon l'une des revendications 1 à 10, **caractérisé par le fait qu'**un racleur (30), fixé au système presseur (18), est associé au cylindre compacteur (20) prévu au minimum.

12. Dispositif selon l'une des revendications 1 à 11, **caractérisé par le fait qu'**au moins un racleur (30a), destiné à racler la paroi intérieure (11) du système de réception (9), est prévu sur le système presseur (18).

13. Dispositif selon l'une des revendications 1 à 12, **caractérisé par le fait que** la plaque de socle (3) possède, sur son pourtour, une configuration tronconique se rétrécissant vers le haut.

14. Dispositif selon l'une des revendications 1 à 13, **caractérisé par le fait que** le système de réception (9) possède, sur le pourtour extérieur de sa région inférieure (12), une configuration tronconique se rétrécissant vers le bas.

15. Dispositif selon l'une des revendications 1 à 14, **caractérisé par le fait que** la plaque de socle (3) est montée basculante.
